# EUROPÄISCHE PATENTSCHRIFT

(11) **EP 0 088 861 B1**
(45) Veröffentlichungstag und Bekanntmachung des Hinweises auf die Patenterteilung: **01.10.1986**
(21) Anmeldenummer: 83100098.9
(22) Anmeldetag: 07.01.1983
(51) Int. Cl.: E03C 1/10

(54) **Rohrtrenner, insbesondere für Trinkwasserleitungen**
Back flow preventer, especially for water supply conduits
Soupape anti-retour spécialement pour des conduites d'eau potable

(30) Priorität: 15.03.1982 DE 8207222 U
(43) Veröffentlichungstag der Anmeldung: 21.09.1983
(73) Patentinhaber: LANG APPARATEBAU GMBH, 83313 Siegsdorf (DE)
(72) Erfinder: Hoffmann, Peter, D-8221 Bernhaupten (DE); Evers, Walter, D-5828 Ennepetal (DE)
(74) Vertreter: Sturies, Herbert

## Beschreibung

Die Erfindung bezieht sich auf einen Rohrtrenner, insbesondere für Trinkwasserleitungen, bestehend aus einem an eine absperrbare Wasserzuleitung anschließbaren Zulaufzylinder, einem davon durch eine leckwasserableitende Trennstelle getrennten Ablaufzylinder, einem in einem der beiden Zylinder verschieblich angeordneten, unter Wirkung einer Rückstellfeder stehenden Kolbenrohr und einem zulaufseitig angeordneten Ventilkörper, der in der bei abgesperrter Flüssigkeitszufuhr unter Wirkung der Rückstellfeder eingefahrenen Trennstellung des Kolbenrohres dieses verschließt, jedoch gegen Ende der bei freigegebener Flüssigkeitszufuhr entgegen der Rückstellfederkraft zustandekommenden Ausfahrbewegung des dann in den anderen Zylinder abdichtend einfahrenden Kolbenrohres den Flüssigkeitsdurchlaß durch letzteres freigibt.

Bekannte Rohrtrenner obiger Art, z. B. nach der DE-B-2418035, gewährleisten in der eingefahrenen Trennstellung des Kolbenrohres, daß kein etwa verschmutztes Brauchwasser in die Trinkwasserzuleitung gelangen kann. Wird dagegen bei freigegebener Flüssigkeitszufuhr das dann vom Flüssigkeitsdruck beaufschlagte Kolbenrohr ausgefahren, so wird durch den Ventilkörper der Wasserdurchfluß durch das Kolbenrohr erst dann freigegeben, wenn letzteres sich in seiner die Trennstelle überbrückenden, also den Zulaufmit dem Ablaufzylinder ordnungsgemäß, d. h. leitungsdicht verbindenden Arbeits- bzw. Verbindungsstellung befindet. Dadurch werden Leck- und Spritzwasserverluste an der Trennstelle beim Aus- und Einfahren des Kolbenrohres weitestgehend verhindert. Solche Rohrtrenner werden überall dort eingesetzt, wo die Gefahr besteht, daß mit gesundheitsschädlichen Stoffen angereichertes oder sonstwie verunreinigtes Wasser durch Rücksog in das Speisewasser-Leitungsnetz gelangen kann.

Damit das- unter Wirkung der Rückstellfeder stehende Kolbenrohr bei abgesperrter Flüssigkeitszufuhr in seine Trennstellung gelangen, also in den betreffenden Zylinder einfahren kann, ist bei dem bekannten Rohrtrenner nach der DE-B- 24 18 035 zwischen dem Kolbenrohr und der Zylinder-Innenwandung ein hinreichender Wasserdurchfluß oder aber, wie im Falle der DE-A-27 47 941, in dem zwischen dem Kolbenrohr und der Absperrstelle der Wasserzuleitung liegenden Rohrabschnitt ein besonderes Entleerungsventil notwendig, damit das darin eingeschlossene Wasser entweichen kann, andernfalls es die Einfahrbewegung des Kolbenrohres in den Zylinder blockieren würde, sobald das Kolbenrohr durch den Ventilkörper geschlossen wird. Solche Entleerungsventile sind aber nicht nur baulich aufwendig, sondern erfordern auch eine zusätzliche elektrische oder hydraulische Steuerung, die mit entsprechendem Aufwand verbunden ist. Der im ersteren Falle vorhandene Leckwasserdurchfluß zwischen Kolbenrohr und der Zylinderinnenwandung bedingt, daß die Rückstellfeder nicht unmittelbar um das Kolbenrohr herum, sondern an entfernterer Stelle angeordnet werden muß und nur indirekt über eine am Kolbenrohr vorhandene Brücke daran angreifen kann.

Der Erfindung liegt die Aufgabe zugrunde, einen Rohrtrenner der eingangs erwähnten Gattung zu schaffen, bei dem auf baulich einfachere Weise gewährleistet ist, daß das Kolbenrohr bei abgesperrter Flüssigkeitszufuhr in seinen Führungszylinder einfahren, also in seine Trennstellung gelangen kann, ohne daß es dazu also eines bewußten Leckwasserdurchlasses am Kolbenrohr-Führungsumfang oder eines besonderen Entleerungsventils bedarf. Diese Aufgabe wird erfindungsgemäß dadurch gelöst, daß im Ventilkörper ein die beidseitig von ihm gelegenen Arbeitsräume miteinander verbindender Entlastungskanal vorgesehen ist. Bei einem Rohrtrenner mit im Zulaufzylinder verschieblich geführtem Kolbenrohr und über eine Ventilstange fest angeordnetem Ventilkörper, der mit einer Umfangsdichtung versehen ist und in der Trennstellung des Kolbenrohres in dieses abdichtend hineinragt, besteht der Entlastungskanal vorteilhaft aus einer in dem den Ventilkörper tragenden Ventilstangenende vorgesehenen Längsbohrung und einer dazu schräg verlaufenden Radialbohrung.

Überraschenderweise hat sich gezeigt, daß es bei entsprechender Bemessung des Entlastungskanals, insbesondere seiner Radialbohrung, zu einem nicht störenden Flüssigkeitsdurchtritt an dieser Stelle kommt. Dieser führt weder zum Auftreten von Spritzwasser noch zu nennenswerten Druckverlusten, so daß das Kolbenrohr jeweils ordnungsgemäß sowohl in seine ausgefahrene Durchflußstellung als auch in seine eingefahrene Trennstellung gelangen kann. Die beim Ausfahren des Kolbens durch die Entlastungsbohrung zustandekommende Flüssigkeitsdruckminderung ist so gering, daß dadurch das Ausfahren des Kolbenrohres nicht beeinträchtigt wird.

Der Entlastungskanal im Ventilkörper schafft weiterhin die Voraussetzung, daß das Kolbenrohr an seinem Führungsumfang im Zulaufzylinder noch besser geführt und vor allem auch abgedichtet werden kann. Zu diesem Zweck besitzt das Kolbenrohr an seinem dem Zulaufstutzen zugewandten Ende einen sich in axialer Richtung vergleichsweise weit erstreckenden Ringflansch mit zwei an dessen Enden vorhandenen Gleitringen und einen dazwischen gelegenen Dichtring, die an der Zylinderwandung gleitbeweglich bzw. abdichtend anliegen. Dadurch kann die Führung zwischen Zylinderwandung und Kolbenrohr-Ringflansch nunmehr wirksam abgedichtet werden, was wiederum für die Rückstellfeder von Vorteil ist, die dadurch unmittelbar um das Kolbenrohr herum angeordnet werden kann, ohne mit dem Durchlaufwasser in Berührung zu kommen. Die beidseitig der am Kolbenrohr-ringflansch vorhandenen Dichtung gelegenen Gleitringe gewährleisten eine ständige Reinigung der Zylinder-Führungsfläche, die dadurch von etwaigen Kalk- od. dgl. Ablagerungen laufend geräumt wird.

In der Zeichnung ist ein vorteilhaftes Ausführungsbeispiel eines Rohrtrenners nach der Erfindung in senkrechtem Längsschnitt dargestellt.

Der abgebildete Rohrtrenner besitzt zwei im Durchmesser abgestufte Zylinder, nämlich den Zulaufzylinder 1 sowie den Ablaufzylinder 2, die beide über die Schrauben-Flanschverbindung 3 unmittelbar miteinander verbunden sind. Der Zulaufzylinder 1 ist zulaufseitig durch einen mit einem zentral angeordneten Zulaufstutzen 4 versehenen Deckel 5 verschlossen. Auf dem Zulaufstutzen 4 sitzt eine Überwurfmutter 6 zum geeigneten Anschluß an eine mit einem vorgeschalteten Absperrventil versehene Rohrleitung. Eine entsprechende Überwurfmutter 7 befindet sich auch auf dem Ablaufstutzen 8 des Ablaufzylinders 2. Sowohl die beiden Zylinder 1, 2 als auch ihre Stutzen 4, 8 liegen koaxial zueinander, so daß sich eine gestreckte längliche Bauart ergibt, die zu ihrem Einbau keinen Rohrleitungsversatz erfordert.

Im Zulaufzylinder 1 ist das Kolbenrohr 9 axial verschieblich gelagert. Es ist zu diesem Zweck mit einem sich verhältnismäßig weit axial erstreckenden Ringflansch 10 versehen, an dessen Enden Gleitringe 11, 12 vorhanden sind, die an der Innenwandung des Zylinders 1 gleitbeweglich anliegen. Zwischen den beiden Gleitringen 11, 12 ist ein U-förmiger Dichtlippenring 13 vorhanden, der gut dichtend an der Zylinderwandung gleitverschieblich anliegt. Um das Kolbenrohr 9 ist eine als Rückstellfeder dienende Schraubendruckfeder 14 vorgesehen, die sich mit ihrem einen Ende am Kolbenrohr-Ringflansch 10 und mit ihrem anderen Ende an einer Ringscheibe 15 abstützt, die an der einspringenden Ringschulter 16 des Zulaufzylinders 1 aufliegt.

Das dem Ablaufzylinder 2 zugewandte Ende 1' des Zulaufzylinders 1 ist im Durchmesser verjüngt gehalten und enthält die leckwasserableitende Trennstelle in Gestalt des Leckwasserstutzens 17, an den das mit einer ballonartigen Erweiterung 18 versehene Abflußrohr 19 angeschlossen ist. Gegenüber dem Leckwasserstutzen 17 ist ein Klarsichtfenster 20 angeordnet, das eine visuelle Beobachtung der Trennstelle ermöglicht. An der zu dem im Durchmesser verjüngten Ende 1' des Zulaufzylinders 1 einspringenden Ringschulter 21 ist ein Anschlagpufferring 22 vorgesehen, der durch Anschlag am Ringflansch 10 die Ausfahrbewegung des Kolbenrohres 9 begrenzt.

Im Deckel 5 ist über radiale Haltestege 23 die Ventilstange 24 befestigt, die an ihrem freien Ende den Ventilkörper 25 trägt, der mit einer Umfangsdichtung 26 in der dargestellten eingefahrenen Trennstellung des Kolbenrohres 9 an dessen Innenwandung dichtend anliegt. An dem den Ventilkörper 25 tragenden Ventilstangenende ist ein Entlastungskanal 27 vorgesehen, der aus der Axialbohrung 27' und der schräg dazu verlaufenden Radialbohrung 27" besteht. Die Bohrung besitzt einen Durchmesser von ungefähr 2 mm. Sie stellt eine permanente Verbindung zwischen den zu beiden Seiten des Ventilkörpers 25 gelegenen Arbeitsräumen 28, 29 dar.

Der im Durchmesser zweifach abgesetzte Ablaufzylinder 2 ist an seinem Zulaufende mit einer Nutringhalterung 30 versehen, die einerseits mit dem Ringflansch 16 des Zulaufzylinders 1 die mit dem Kolbenrohr 9 zusammenwirkende Dichtung 31 und andererseits mit der einspringenden Ringschulter 2' am Ablaufzylinder 2 den Ventilsitzring 32 einschließt. Dieser Ventilsitzring 32 gehört zu dem im Ablaufzylinder 2 sitzenden, generell mit 33 bezeichneten Rückflußverhinderer. Dieser besteht aus der wiederum über radiale Haltestege 34 befestigten Ventilstange 35 und dem auf ihr entgegen Federwirkung begrenzt axial verschieblich sitzenden Ventilkörper 36.

Um den Durchflußströmungswiderstand des Rohrtrenners so gering wie möglich zu halten, sind im Bereich der die Ventilstangen 24, 35 tragenden Haltestege 23 bzw. 34 sowie am Zulaufende des Kolbenrohres 9 konische Strömungsübergangsflächen 37 bzw. 38 und 39 vorgesehen.

In der in der Zeichnung dargestellten Lage befindet sich das Kolbenrohr in seiner in den Zylinder 1 eingefahrenen Trennstellung, in der das Kolbenrohrende 9' sich in hinreichend weitem Sicherheitsabstand vom -Ablaufzylinder 2 bzw. dem ihm zugewandten Zylinderringflansch 16 befindet. Etwaiges den in dieser Stellung geschlossenen Rückflußverhinderer 33 passierendes Brauchwasser läuft über den Leckwasserstutzen 17 ab, vermag also nicht in das Kolbenrohr 9 und damit etwa in die Trinkwasserzuleitung zu gelangen. Wird die Trinkwasserzufuhr durch Öffnen eines vor dem Rohrtrenner gelegenen Absperrventils freigegeben, so kommt es in dem vor dem Ventilkörper 25 gelegenen Arbeitsraum 28 zu entsprechendem Druckaufbau des Wassers, wenngleich dabei ein geringer Teil des Zulaufwassers auch bereits den Entlastungskanal 27 passiert und schadlos in den Leckwasserstutzen 17 abläuft. Der Druckwasseraufbau ist auf alle Fälle stark genug, um das Kolbenrohr 9 nach rechts in seine Durchflu- ßsteltung zu verschieben. Dabei fährt zunächst das Kolbenrohrende 9' in die Dichtung 31 bzw. die Halterung 30 ein. Danach hebt das Kolbenrohr 9 von dem Ventilkörper 25 ab, so daß es erst dann zum Wasserdurchfluß kommt. Zugleich öffnet dabei auch der Rückflußverhinderer 33. Das Zuflußwasser kann somit bei vergleichsweise geringem Strömungswiderstand den Rohrtrenner gut durchströmen. Wird der Wasserzufluß an dem zulaufseitig gelegenen Absperrventil unterbunden, so fällt der Wasserdruck. Das Kolbenrohr 9 wird dann unter Wirkung der es umgebenden Rückstellfeder 14 in die Trennstellung gefahren. Sobalt dabei das Kolbenrohr 9 über den Ventilkörper 25 bzw. dessen Dichtung 26 fährt, erfolgt der Wasserauslauf aus dem Arbeitsraum 28 nur noch über die Entlastungsbohrung 27', wodurch es zu einer entsprechenden Verlangsamung der Einfahrbewegung des Kolbenrohres 9 kommt, bis dieses schließlich in die dargestellte Trennstellung gelangt.

## Patentansprüche

1. Rohrtrenner, insbesondere für Trinkwasserleitungen, bestehend aus einem an eine absperrbare Wasserzuleitung anschließbaren Zulaufzylinder (1), einem davon durch eine leckwasserableitende Trennstelle getrennten Ablaufzylinder (2), einem in einem der beiden Zylinder (1, 2) verschieblich angeordneten, unter Wirkung einer Rückstellfeder stehenden Kolbenrohr (9) und einem zulaufseitig angeordneten Ventilkörper (25), der in der bei abgesperrter Flüssigkeitszufuhr unter Wirkung der Rückstellfeder (14) eingefahrenen Trennstellung des Kolbenrohres (9) dieses verschließt, jedoch gegen Ende der bei freigegebener Flüssigkeitszufuhr entgegen der Rückstellfederkraft zustandekommenden Ausfahrbewegung des dann in den anderen Zylinder abdichtend einfahrenden Kolbenrohres (9) den Flüssigkeitsdurchlaß durch letzteres freigibt, dadurch gekennzeichnet, daß im Ventilkörper (25) ein die beidseitig von ihm gelegenen Arbeitsräume (28, 29) miteinander verbindender Entlastungskanal (27) vorgesehen ist.

2. Rohrtrenner nach Anspruch 1 mit im Zulaufzylinder (1) verschieblich geführtem Kolbenrohr (9) und über eine Ventilstange (24) fest angeordnetem Ventilkörper (25), der mit einer Umfangsdichtung (26) versehen ist und in der Trennstellung des Kolbenrohres (9) in dieses abdichtend hineinragt, dadurch gekennzeichnet, daß der Entlastungskanal (27) aus einer in dem den Ventilkörper (25) tragenden Ventilstangenende vorgesehenen Längsbohrung (27') und einer dazu schräg verlaufenden Radialbohrung 27" besteht.

3. Rohrtrenner nach Anspruch 2, dadurch gekennzeichnet, daß das von der Rückstellfeder (14) umgebene Kolbenrohr (9) an seinem dem Zulaufstutzen (4) zugewandten Ende einen sich in axialer Richtung vergleichsweise weit erstreckenden Ringflansch (10) mit zwei an dessen Enden vorhandenen Gleitringen (11, 12) und einem dazwischen gelegenen Dichtring (13) aufweist, die an der Zylinderwandung gleitbeweglich bzw. abdichtend anliegen.

## Claims

1. Pipeline tap, particularly for drinking water pipes, consisting of a supply cylinder (1) attachable to a closable water line,.a discharge cylinder (2) separated therefrom by a separating zone for discharging leakage water, a piston tube (9) movably arranged, under the action of a restoring spring, in one of the two cylinders (1, 2) and a valve member (25) arranged on the supply side, which closes the piston tube (9), in its separating position, with the liquid supply shut off, under the action of the restoring spring (14), while towards the end of the discharge movement of the piston tube (9), then sealingly located in the other cylinder, against the re-setting spring force, throughput of the fluid is released by the piston tube (9), characterised in that a discharge channel (27) connecting together operating chambers (28, 29) on both sides is provided in the valve body (25).

2. A tap according to claim 1, with a movably guided piston tube (9) in the supply cylinder (1) and a valve body (25) fixedly arranged by means of a valve stem (24), which is provided with a peripheral seal (26) and in the separating position of the piston tube (9) projects sealingly into this, characterised in that the discharge channel (27) consists of a longitudinal bore (27') provided in the valve stem end carrying the valve body (25) and a radial bore (27") located at an incline thereto.

3. Tap according to claim 2, characterised in that the piston tube (9), surrounded by the restoring spring (14) at its end facing the supply pipe (4), includes an annular flange (10) extending correspondingly in the axial direction, with two slide rings (11, 12) provided on its ends and a sealing ring (13) located therebetween, which contact the cylinder wall slidingly or sealingly respectively.

## Revendications

1. Séparateur de tuyaux, destiné notamment aux conduites d'eau potable, comportant un cylindre d'admission (1) pouvant être raccordé à une conduite d'alimentation en eau apte à être obturée, un cylindre d'évacuation (2) séparé du cylindre d'admission par une zone de séparation détournant l'eau de fuite, un tube-piston (9) monté déplaçable dans l'un des deux cylindres (1, 2) et soumis à l'action d'un ressort de rappel (14) et un clapet (25) disposé côté arrivée d'eau, qui obture le tube-piston (9) lorsque, l'arrivée d'eau étant coupée, celui-ci est placé en position rentrée de séparation sous l'action du ressort de rappel (14), mais qui libère le passage du liquide dans le tube-piston (9), vers la fin du mouvement de sortie du tube-piston (9), produit par une arrivée de liquide autorisée, à l'encontre de la force du ressort de rappel (14), le tube-piston (9) pénétrant alors dans l'autre cylindre en réalisant une étanchéité, caractérisé en ce qu'il est prévu dans le clapet (25) un canal de décharge (27) reliant entre elles les chambres de travail (28, 29) situées des deux côtés du clapet.

2. Séparateur de tuyaux selon la revendication 1, dans lequel le tube-piston (9) est guidé en translation dans le cylindre d'admission (1) et le clapet (25) est maintenu fixe par une tige de soupape (24), est pourvu d'une garniture d'étanchéité périphérique (26) et pénètre, en formant étanchéité, dans le tube-piston (9) lorsque celui-ci est en position de séparation, caractérisé en ce que le canal de décharge (27) est constitué d'un perçage longitudinal (27') ménagé dans l'extrémité de la tige de soupape portant le clapet (25) et d'un perçage radial (27") s'étendant en biais par rapport au perçage longitudinal.

3. Séparateur de tuyaux selon la revendication 2, caractérisé en ce que le tube-piston (9) entouré par le ressort de rappel (14) présente, à son extrémité tournée vers le raccord d'admission (4), un collet annulaire (10) s'étendant sur une distance relativement grande dans la direction axiale avec deux bagues de glissement (11, 12) à ses ëxtrémités et une bague d'étanchéité (13) disposée entre celles-ci, bagues qui s'appliquent à coulissement ou en formant étanchéité contre la paroi du cylindre.
